# EUROPÄISCHE PATENTANMELDUNG

(11) **EP 0 575 289 A1**
(43) Veröffentlichungstag der Anmeldung: **22.12.1993**
(21) Anmeldenummer: 93810259.7
(22) Anmeldetag: 08.04.1993
(51) Int. Cl.: E05F 11/36, E05F 17/00

(54) **Baukastenartig aus Elementen zusammengesetztes Getriebe**

(30) Priorität: 16.06.1992 CH 1892/92
(71) Anmelder: Brun, Martin, CH-6215 Beromünster (CH)
(72) Erfinder: Brun, Martin, CH-6215 Beromünster (CH)
(74) Vertreter: Feldmann, Clarence Paul

(57) **Zusammenfassung**

Das baukastenartig aus Elementen zusammengesetzte Getriebe dient dem Oeffnen oder Schliessen von zwei Fensterladen-Flügel von einem Innenraum aus. Dass Getriebe umfasst vier 90° Winkelgetriebe A1 - A4, die durch eckige Einsteckwellen C, E miteinander verbunden sind. Die mit den Winkelgetrieben A1 und A4, senkrecht zur Zeichnungsebene verlaufende Einsteckwellen F_{L} und F_{R} führen durch die Wand hindurch und treiben über nicht dargestellte Schneckengetriebe die Fensterladen-Flügel an. Im Gehäuse B1 ist eine Einsteck-Schaltwelle D geführt, die achsial verschiebbar ist. Diese Welle D hat, wie die Welle C, E, F, ein sechseckiges Querschnittprofil entsprechend den Bohrungen in den Kegelrädern. Die Einsteckschaltwelle D unterscheidet sich aber von den anderen Wellen dadurch, dass sie an gewissen Stellen rund überdreht ist. Durch eine Längsverschiebung in einer Richtung werden nur die Winkelräder des Getriebes A1 bewegt, weil der in das Getriebe A2 eingereifende Teil überdreht ist. Dadurch wird über F_{L} nur der linke Fensterladen-Flügel betätigt. Durch eine Längsverschiebung in der anderen Richtung, durchsetzt der überdrehte Teil der Schaltwelle das Getriebe A1 und treibt dann die Getriebe A2, A3 und A4 und über die Welle F_{R} den rechten Fensterladen-Flügel an.

## Beschreibung

Die Erfindung bezieht sich auf ein baukastenartig aus Elementen zusammengesetztes Getriebe zum Oeffnen oder Schliessen von zwei Fensterladen-Flügel von einem Innenraum aus. Die Fensterläden sind dazu mit einem aussen an der Gebäudewand angeordneten Schneckengetriebe ausgerüstet und die Antriebswelle der Schnecke ist durch die Gebäudewand nach innen geführt. Derartige von einem Innenraum aus betätigbare Fensterläden sind beispielsweise aus der CH-Patent-Schrift (G No. 1006/92) von demselben Erfinder bekannt geworden. Diese Fensterläden benötigen für die Betätigung jedes Flügels einen eigenen Antrieb. Ein Antrieb mit einer Kurbel betätigte, beispielsweise den linken Flügel, ein zweiter Antrieb mit Kurbel den rechten Flügel.
Die vorliegende Erfindung hat sich zur Aufgabe gestellt, ein baukastenartig zusammensetzbares Getriebe zu schaffen, mit dessen Hilfe von einer einzigen Betätigungsstelle aus entweder nur der linke Flügel oder nur der rechte Flügel oder beide Flügel eines Fensterladens gemeinsam betätigt werden können.

Die Erfindung löst die gestellte Aufgabe mit einem baukastenartig zusammensetzbaren Getriebe, das die Merkmale des Patentanspruches 1 aufweist. Da es nur selten erwünscht ist, beide Fensterladenflügel gemeinsam zu öffnen oder zu schliessen, lässt sich das Getriebe vereinfachen, in dem es nur noch zwei Schaltstellungen aufweist.

Aufbau und Wirkungsweise des erfindungsgemässen Getriebes werden nachfolgend anhand der beigefügten Zeichnung beschrieben und erläutert. Es zeigt:
- Figur 1: ein 90° Winkelgetriebe in einem kubischen Gehäuse, im Schnitt, in Ansicht von oben und in Ansicht von der Seite;
- Figur 2: ein Lagergehäuse, teilweise im Schnitt;
- Figur 3: einen Teil einer Schaltwelle;
- Figur 4: eine vereinfachte Darstellung des zusammengebauten Getriebes in Ansicht von vorne und von oben;
- Figur 5: eine schematische Darstellung verschiedener Schaltstellungen;
Figur 1 zeigt ein 90° Winkelgetriebe, das in einem kubischen Gehäuse 10 untergebracht ist, es umfasst zwei Kegelräder 11, deren Wellenstummel in den Lagerbuchsen 12 gelagert sind. Die Lagerbuchsen 12 sind in das Gehäuse 11 eingeschraubt und der Durchmesser des Gewindes ist so gross bemessen, dass die Buchsen gemeinsam mit den darin gelagerten Kegelrädern 11 in das Gehäuse eingeschraubt werden können. Die Lagerbuchsen weisen einen in montiertem Zustand vorstehenden Kragen auf. Die Kegelräder und deren Wellenstummel sind mit einer sechseckigen Durchgangsbohrung versehen. In einer der beiden Achsrichtungen ist auch das Gehäuse 10 mit einer Durchgangsbohrung 13 versehen, deren Durchmesser so bemessen ist, dass eine Sechskantwelle hindurchgeführt werden kann. Das Gehäuse 10 ist mit vier Durchgangsbohrungen 14 in drei Achsrichtungen versehen.

Figur 2 zeigt ein Lagergehäuse 20 teilweise im Schnitt. Es weist eine Durchgangsbohrung 21 auf, dessen Durchmesser d dem Aussendurchmessen d des Kragens 12 des Winkelgetriebes entspricht.

Dadurch kann das Winkelgetriebe auf einfache Weise zentrisch zur Bohrung des Lagergehäuses mit demselben verbunden werden. Die in den Stirnseiten des Lagergehäuses angebrachten Gewindebohrungen 22 sind auf die Bohrungen 14 des Winkelgetriebegehäuses 10 ausgerichtet, so dass die Teile bequem zusammenbaubar sind.

In der Bohrung 21 sind drei Index-Rillen 23 angebracht, welche drei Schaltstellungen einer Schaltwelle 30 definieren.

Figur 3 zeigt einen Teil einer solchen Schaltwelle 30. Die Schaltwelle ist grösstenteils sechseckig. Ein Teil 31 ist überdreht und hat einen runden Querschnitt. Auf demjenigen Teil der Schaltwelle, der im montierten Zustand im Lagergehäuse 20 geführt ist, ist die Schaltwelle mit einer zylindrischen Hülse 32 versehen, deren Durchmesser so bemessen ist, dass die Hülse gleitend in der Bohrung 21 des Lagergehäuses verschiebbar ist. Die Hülse weist eine diametrale Bohrung auf, in der eine Druckfeder 33 und zwei Kugeln 34 gehalten sind. Im montierten Zustand wird so eine Indexierung für drei Schaltstellungen der Schaltwelle erzielt.

Als Variante könnte die Hülse 32 mit drei Rillen und das Lagergehäuse 20 mit einer Arretierungskugel versehen sein. Falls das Getriebe nur zwei Schaltstellen benötigt, kann die Schaltwelle statt mit einer Index-Vorrichtung mit einfachen Anschlägen versehen werden.

Figur 4 zeigt ein aus den Einzelteilen zusammengebautes Getriebe, das vier 90° Winkelgetriebe A1 - A4, zwei Lagergehäuse B1, B2, eine Einsteckwelle C, die die Winkelgetriebe A2 und A3 miteinander verbindet, eine achsial verschiebbare Einsteck-Schaltwelle 30, D und eine kurze im Lagergehäuse B2 angebrachte Einsteckwelle E welche die Winkel getriebe A3 und A4 miteinander verbindet und zwei senkrecht zur Zeichnungsebene verlaufende Einsteck- Antriebswellen F, welche die Gebäudewand durchsetzen. Die Gebäudewand ist durch unterbrochene Linien angedeutet, an der auf der Aussenseite die Schneckengetriebe angebracht sind. Das auf der linken Zeichnungshälfte dargestellte Lagergehäuse B1 ist mit zwei Winkelgetrieben A verbunden und wird von der achsial verschiebbaren Schaltwelle 30 durchsetzt. Das auf der rechten Zeichnungshälfte dargestellte Lagergehäuse B2 enthält die kurze Einsteckwelle E.

Der Ausdruck "Einsteckwelle" ist hier verwendet um auszu-deuten, dass die mechanische Verbindung der Welle mit den angetriebenen Elementen, wie die Kegelräder, durch einfaches Einstecken erfolgt, weil die Welle ein sechseckiges Querschnittprofil und die Kegelräder eine sechseckige Bohrung haben.

Wie anhand der Figur 3 bereits erwähnt, ist die Einsteck-Schaltwelle an gewissen Stellen 31 überdreht, so dass ihr Querschnittsprofil rund ist. Die Schaltwelle ist längsverschiebbar. Es leuchtet ohne weiteres ein, dass wenn eine im Querschnitt sechseckige Partie der Schaltwelle mit der sechseckigen Bohrung in einem Kegelrad in Verbindung steht, das Kegelrad von der Schaltwelle angetrieben werden kann. Durchsetzt dagegen eine rund überdrehte Partie der Schaltwelle die sechseckige Bohrung, kann die Welle gedreht werden, ohne das Kegelrad mitzunehmen. Dies ergibt verschiedene Schaltmöglichkeiten des Getriebes.

Figur 5 zeigt drei Schaltstellungen in schematischer Form. Bei der Schaltstellung I kann nur der linke Fensterladen-Flügel betätigt werden, weil der sechseckige Teil 30 der Schaltwelle nur das Winkelgetriebe A1 treibt. Der überdrehte Teil 31 dreht dabei lose im Winkelgetriebe A2 ohne dieses anzutreiben. In Schaltstellung II treibt der sechseckige Teil beide Winkelgetreibe A1 und A2 und über die Wellen C und E auch beide Winkelgetriebe A3 und A4, wodurch die beiden Einsteckwellen F_{L} und F_{R} die Schneckengetriebe für beide Fensterladenflügel gleichzeitig angetrieben.

In der Schaltstellung III wird nur der rechte Fensterladen

## Patentansprüche

1. Baukastenartig aus Elementen zusammengesetztes Getriebe zum Oeffnen oder Schliessen von zwei Fensterladen-Flügel, die mit aussen am Gebäude angebrachten Schneckengetriebe versehen sind von einem Innenraum aus , dadurch gekennzeichnet, dass das Getriebe mindestens folgende Elemente umfasst:
A) vier in einem kubischen Gehäuse (10) gelagerte 90° Winkelgetriebe, dessen Kegelräder(11) je einen Wellenstummel mit einer eckig gestalteten Durchgangsbohrung für eine Einsteckwelle aufweisen, wobei diese Wellenstummel in Lagerbuchsen (12) gelagert sind, die einen aus dem Gehäuse herausragenden Kragen aufweisen, und dass das Gehäuse mindestens eine Durchgangsbohrung (13) aufweist und
B) zwei mit dem kubischen Gehäuse verbindbare Lagergehäuse (20);
C) mehrere in der Länge den räumlichen Verhältnissen anpassbare eckige Einsteckwellen, C, E, F, welche die beiden 90° Winkelgetriebe miteinander kuppelt, sowie Wellen, welche von den Winkelgetrieben zu den Schneckengetrieben führen;
D) eine eckige Einsteck-Schaltwelle (30) die längsverschiebbar im Lagergehäuse (20) gelagert ist, durch das kubische Gehäuse (10) und durch den Wellenstummel eines Kegelrades hindurchgeführt ist und an mindestens einer Stelle (31) überdreht ist;

2. Getriebe nach Anspruch 1, dadurch gekennzeichnet, dass im Lagergehäuse (20) Indexierungsorgane (23, 33, 34) angeordnet sind, welche drei Schaltstellungen der Einsteck-Schaltwelle (30) definieren, nämlich Betätigung des linken FensterladenFlügels, Betätigung des rechten Fensterladen-Flügels oder beider Flügel gemeinsam.

3. Getriebe nach Anspruch 1, dadurch gekennzeichnet, dass im Lagergehäuse Indexierungsorgane für zwei Schaltstellungen der Einsteck-Schaltwelle (30) angeordnet sind.

4. Getriebe nach Anspruch 1, dadurch gekennzeichnet, dass auf der Einsteck-Schaltwelle (30) zwei Anschlagteile angebracht sind, welche zwei Schaltstellungen definieren.

5. Getriebe nach Anspruch 1, dadurch gekennzeichnet, dass das Lagergehäuse mindestens eine Bohrung (d) aufweist, die dem Aussendurchmesser (d) des Kragens der Lagerbuchse (12) des kubischen Gehäuses des 90° Winkelgetriebe entspricht.

6. Getriebe nach Anspruch 1, dadurch gekennzeichnet, dass das Lagergehäuse und das kubische Gehäuse des 90° Winkelgetriebe mit aufeinander ausgerichteten Durchgangs- beziehungsweise Gewindebohrungen (14, 22) versehen sind.

7. Getriebe nach Anspruch 1, dadurch gekennzeichnet, dass die kubischen Gehäuse der Winkelgetriebe (A1 und A4) mit dem Lagergehäusen (B1 und B2), bezüglich deren Längachsen, im nichtmontierten Zustand schwenkbezüglich verbunden sind.
